# EUROPÄISCHE PATENTSCHRIFT

(11) **EP 2 808 169 B1**
(45) Veröffentlichungstag und Bekanntmachung des Hinweises auf die Patenterteilung: **29.03.2017**
(21) Anmeldenummer: 14001839.1
(22) Anmeldetag: 27.05.2014
(51) Int. Cl.: B41J 2/175

(54) **Adaptereinrichtung für einen Drucker**
Adapter device for a printer
Dispositif adaptateur pour une imprimante

(30) Priorität: 29.05.2013 DE 202013004920 U
(43) Veröffentlichungstag der Anmeldung: 03.12.2014
(73) Patentinhaber: Artech GmbH design + production in plastic, 44149 Dortmund (DE)
(72) Erfinder: Gierse, Stefan, 59379 Selm (DE)
(74) Vertreter: Kierdorf Ritschel Richly

(56) Entgegenhaltungen:
- EP-A1- 1 470 923
- EP-A1- 2 147 794

## Beschreibung

Die vorliegende Erfindung betrifft eine Adaptereinrichtung, die in eine Kartuschenaufnahme eines Druckers einsetzbar ist und die zur Aufnahme einer Tintenkartusche (Verbrauchsmaterial-Kartusche für einen Drucker) ausgebildet ist.

Im Stand der Technik sind Drucker in einer Vielzahl von unterschiedlichen Ausführungsformen bekannt. Zur Versorgung mit Verbrauchsmaterial werden in der Regel austauschbare Verbrauchsmaterialbehälter verwendet, bei Tintenstrahl-Druckern sind dies sogenannte Tintenkartuschen oder kurz Kartuschen. Diese werden zum Betrieb in entsprechende Kartuschenaufnahmen des Druckers eingesetzt, so dass die Tintenauslassöffnung der Tintenkartusche mit einem Tintenversorgungsanschluß des Druckers verbunden wird.

Tintenkartuschen weisen zumindest eine Tintenkammer auf, welche aus mehreren Wänden zumeist im Wesentlichen kastenförmig ausgebildet ist. Zur Verwendung wird die Tintenkartusche in Einsetzrichtung - von hinten nach vorn - in die Kartuschenaufnahme des Druckers, die schachtförmig ausgebildet und an die Form der Tintenkartusche angepasst ist, eingeschoben bzw. eingesteckt. Dabei befindet sich die Tintenauslassöffnung auf der in Einsetzrichtung vorne liegenden Vorderwand und beim Einsetzen an den am Ende der schachtförmigen Aufnahme angeordneten Tintenversorgungsanschluss des Druckers angeschlossen.

Ein Tintenstrahl-Drucker mit Kartuschenaufnahmen, in die Tintenkartuschen in Einsetzrichtung von hinten nach vorn waagerecht eingesteckt werden, wird in der EP 2 397 330 B1 beschrieben. Eine Besonderheit dieses Druckertyps ist, daß am Ende einer Kartuschenaufnahme jeweils eine weitere Öffnung bzw. Vertiefung ausgebildet ist, in der ein Betätigungsteil eines elektrischen Schalters versenkt angeordnet ist. Das Betätigungsteil ist in Einsetzrichtung verschiebbar und betätigt den Schalter, wenn es tief in die besagte Öffnung hineingeschoben wird.

Der Drucker nimmt den Betrieb nur auf, wenn die elektrischen Schalter in sämtlichen Kartuschenaufnahmen betätigt werden. Hierzu weist jede Original-Kartusche des Druckerherstllers einen in Einsetzrichtung nach vorn über die Tintenauslassöffnung vorstehenden Vorsprung auf, einen sogenannten Erfassungsabschnitt. Wird eine Kartusche in die Kartuschenaufnahme eingesetzt, trifft der Vorsprung von hinten auf das Betätigungsteil und schiebt es nach vorn, so daß der elektrische Schalter betätigt wird. Dadurch wird der Drucker zum Betrieb freigegeben.

In der genannten EP 2 397 330 B1 wird vorgeschlagen, daß der Vorsprung an der Kartusche als eine Art Schlüssel dienen soll, mit dem bestimmte Informationen betreffend den Kartuschen-Typ an den Drucker übermittelt werden sollen. So können sich unterschiedliche Kartuschen-Typen beispielsweise in der Länge des Vorsprungs unterscheiden, wobei ein Drucker-Typ nur durch einen bestimmten Kartuschen-Typ mit einem genau korrespondierenden Vorsprung aktiviert werden kann.

Der Vorteil einer derartigen Gestaltung von Drucker und Kartusche ist, daß unterschiedliche Kartuschen-Typen bereits durch die Länge des Vorsprungs hinsichtlich der Kompatibilität mit einem bestimmten Drucker-Typ individualisiert werden können. Ein wesentlicher Nachteil ist jedoch, daß für jeden Drucker-Typ hinsichtlich aller übrigen Merkmale an sich passende, sich allein durch die Länge des Vorsprungs unterscheidende Kartuschen produziert und bereitgehalten werden müssen. Das führt zu einem entsprechend hohen Herstellungs- und Lageraufwand.

EP-A-1 470 923 offenbart eine Adaptereinrichtung, die in eine Kartuschenaufnahme eines Druckers einsetzbar ist.

Angesichts dieser Problematik liegt der vorliegenden Erfindung die Motivation zugrunde, eine Lösung zur Verfügung zu stellen, durch die der Herstellungs- und Lageraufwand für Kartuschen, die in unterschiedlichen Drucker-Typen verwendet werden können, reduziert werden kann.

Zur Lösung des vorangehend erläuterten Problems wird erfindungsgemäß eine Adaptereinrichtung vorgeschlagen, die in eine Kartuschenaufnahme eines Druckers einsetzbar ist und die zur Aufnahme einer Tintenkartusche (Verbrauchsmaterial-Kartusche für einen Drucker) ausgebildet ist, welche Adaptereinrichtung ein im wesentlichen flaches Grundelement umfasst, das sich in Einsetzrichtung (von hinten nach vorn) und quer dazu in Höhenrichtung (von unten nach oben) erstreckt und von dem zumindest in seinem oberen oder unteren Bereich (Längskante) ein Wandteil aus der Flächenerstreckung seitlich vorsteht (von links nach rechts, damit quer zur Längserstreckung und Höhenerstreckung), wobei an einem Wandteil oder am Grundelement ein Betätigungsschieber in Einsetzrichtung längsverschieblich gelagert ist, der an seinem in Einsetzrichtung vorderen Ende einen (nach vorn gerichteten) (Kraftübertragungs-)Schubfinger und in seinem hinteren Bereich ein Betätigungsstück umfasst, wobei der Schubfinger in Einsetzrichtung nach vorn über das Grundelement hinaus hervorschiebbar ist und das Betätigungsstück eine nach hinten gerichtete Betätigungsfläche aufweist, die sich in den Bereich zwischen Wandteil und Grundkörper erstreckt.

Die erfindungsgemäße Adaptereinrichtung, kurz Adapter, kann in die Kartuschenaufnahme eines Druckers eingesetzt und darin fixiert werden. Die erfindungsgemäße Konstruktion aus einem flachen Grundkörper, der platten- oder rahmenförmig ausgebildet sein kann, und daran im oberen und/oder unteren Bereich seitlich ausgebildeten Wandteilen bildet praktisch ein seitlich offenes "U"- oder "L"-Profil. Der Grundkörper erstreckt sich entlang der seitlichen Begrenzung des Kartuschenaufnahmeraums im Drucker, die vom Grundkörper abstehenden Wandteile liegen zumindest teilweise an der oberen und/oder unteren Innenseite der Kartuschenaufnahme des Druckers an. Diese Gestaltung sorgt dafür, ein erfindungsgemäßer Adapter ähnlich wie eine Original-Kartusche von hinten nach vorn (in Einsetzrichtung) in die Kartuschenaufnahme eines Druckers eingesetzt werden kann und daß anschließend eine Kartusche wie gewohnt in Einsetzrichtung nach vorn in die Kartuschenaufnahme mit der darin befindlichen Adaptereinrichtung eingesetzt werden kann. Im eingesetzten Zustand liegt der Grundkörper des Adapters seitlich an der Kartusche an, und die vom Grundkörper seitlich abstehenden Wandteile befinden sich oberhalb beziehungsweise unterhalb der Kartusche.

In eingesetztem Zustand der Adaptereinrichtung liegt der Schubfinger des Betätigungsschiebers in Einsetzrichtung vor dem Betätigungsteil des elektrischen Schalters, der sich in einer Öffnung oder Vertiefung am Ende der Kartuschenaufnahme befindet. Wird nun eine Kartusche in Einsetzrichtung von hinten in die Kartuschenaufnahme mit darin befindlichem Adapter eingesteckt, stößt die Kartusche mit ihrer Vorderseite gegen die am Betätigungsstück des Betätigungsschiebers hinten ausgebildete Betätigungsfläche. Beim weiteren Einschieben der Kartusche wird der Betätigungsschieber nach vorn geschoben, so daß der Schubfinger gegen das Betätigungsteil des Schalters anstößt und dieses in Schaltposition bewegt. Dadurch wird der Schalter des Druckers aktiviert. Der Betätigungsschieber übernimmt praktisch die Funktion des bei den individualisierten Original-Kartuschen an jeder Kartusche angebrachten Vorsprungs, oder anders ausgedrückt bildet der Betätigungsschieber eine mechanische Verlängerung des Betätigungsteils des Schalters, welches nunmehr nach hinten in den Kartuschenaufnahmeraum des Druckers vorsteht. Dadurch können für einen Drucker, der mit einem erfindungsgemäßen Adapter ausgerüstet ist, Kartuschen ohne Vorsprung verwendet werden.

Für die bestimmungsgemäße Nutzung des Druckers ist es gleichwertig, ob ein speziell für den Drucker-Typ angepaßter Kartuschen-Typ verwendet wird, oder ob zunächst ein erfindungsgemäßer Adapter eingesetzt und anschließend Kartuschen ohne Vorsprung benutzt werden. Dies bringt den besonderen Vorteil mit sich, daß keine verschiedenen Kartuschen mit unterschiedlich langen Vorsprüngen mehr produziert und bereitgehalten werden müssen, sondern nur noch ein universell einsetzbarer Kartuschen-Typ ohne Vorsprung, der dank des erfindungsgemäßen Adapters an unterschiedliche Drucker-Typen angepaßt werden kann. Dadurch wird der Herstellungs- und Lageraufwand verringert.

Der Grundkörper kann platten- oder rahmenförmig ausgebildet sein. Die Platte oder der Rahmen kann dabei relativ dünn ausgebildet sein, so daß der in der Kartuschenaufnahme zur Verfügung stehende Kartuschen-Aufnahmeraum nur sehr geringfügig verkleinert wird.

Eine Besonderheit der Erfindung liegt darin, daß die Außenseiten des Grundkörpers und/oder der Wandteile Befestigungsmittel aufweisen, die mit Halteeinrichtungen in der Kartuschenaufnahme des Druckers in Eingriff gebracht werden können. Im Einzelnen wird hierzu die Adaptereinrichtung entsprechend einer ursprünglich für einen bestimmten Drucker-Typ bestimmten Original-Kartusche gestaltet, beispielweise außen mit Befestigungsmitteln wie Führungsmitteln, Schienen, Nuten, Vorsprüngen, Rastmitteln oder dergleichen versehen, die wie bei einer Original-Kartusche mit entsprechenden Gegenstücken in der Kartuschenaufnahme korrespondieren. Dadurch läßt sich ein erfindungsgemäßer Adapter genauso einfach in einen Drucker einsetzen, wie eine dafür vorgesehene Original-Kartusche.

In einer bevorzugten Ausführung weisen der Grundkörper oder die Wandteile ein bewegbares Riegelelement auf, welches einen in Verriegelungsposition quer zur Einsetzrichtung nach außen vorstehenden Riegelvorsprung aufweist, der in mit einer korrespondierenden Riegelvertiefung in der Kartuschenaufnahme in Halteeingriff bringbar ist, und das Riegelement in eine Löseposition nach innen bewegbar ist, so daß der Riegelvorsprung aus der Riegelvertiefung lösbar ist, wobei die Bewegung des Riegelelements von innen blockierbar ist. Die Blockierung des Riegelernents in Verriegelungsposition kann dadurch erfolgen, daß der Betätigungsschieber sich mit einer Kontaktfläche von innen gegen das Riegelelement abstützt, wenn der Betätigungsschieber in Einsetzrichtung nach vorn geschoben ist. In dieser Stellung kann das Riegelelement nicht in die Löseposition gebracht werden. Der Adapter kann jedoch nur in eine Kartuschenaufnahme eingesetzt oder aus ihr entnommen werden, wenn das Riegelelement in Löseposition gebracht wird. Umgekehrt ist es nicht möglich, den Adapter in einen Drucker einzusetzen oder aus ihm herauszunehmen, wenn sich das Riegelelement in Verriegelungsposition befindet. Daraus folgt, daß das Riegelement nur bewegt werden kann, wenn keine Kartusche mit dem Adapter zusammenwirkt, d.h. der Betätigungsschieber nicht in Einsetzrichtung nach vorn geschoben ist: Entsprechend kann der Adapter nur dann in eine Kartuschenaufnahme eingesetzt oder aus ihr herausgenommen werden, wenn er einzeln und unabhängig von einer Kartusche gehandhabt wird. Es ist nicht möglich, zuerst den Adapter und eine Kartusche zusammenzufügen und diese dann in Kombination in den Drucker einzusetzen. Es ist gleichfalls nicht möglich, einen in einer Kartuschenaufnahme befindlichen Adapter zusammen mit einer darin eingesetzten Kartusche gemeinsam aus der Kartuschenaufnahme zu entfernen.

In der Praxis muß immer der Adapter zuerst in den Drucker eingesetzt und in der Kartuschenaufnahme fixiert werden. Erst danach kann eine Kartusche eingesetzt werden. Zweckmäßigerweise verbleibt der Adapter im Drucker, wenn die Kartusche leer ist und gegen eine gefüllte Kartusche ausgetauscht wird. Der Vorteil ist, daß solange der Adapter sich im Drucker befindet, universell einsetzbare Kartuschen ohne individualisierten Vorsprung verwendet werden können.

Besonders vorteilhaft ist es, daß an dem Grundkörper oder einem Wandteil eine Gleitführung ausgebildet ist, in welcher der Betätigungsschieber in Einsetzrichtung verschiebbar gelagert ist. Die Gleitführung umfaßt beispielsweise eine oder mehrere langgestreckte Öffnungen, Vertiefungen und/oder Profile (Schienen), welche formschlüssig mit dem Betätigungsschieber zusammenwirken.

Vorzugsweise ist der Betätigungsschieber unverlierbar an der Gleitführung befestigt. Beispielsweise kann der Betätigungsschieber hinterschnittene Formschlusselemente aufweisen, welche unter elastischer Verformung in entsprechende Gegenprofile am Grundkörper eingerastet werden, so daß der Betätigungsschieber bei bestimmungsgemäßem Gebrauch mit dem Adapter verbunden bleibt.

Bevorzugt sind der Grundkörper mit den Wandteilen und der Betätigungsschieber als Kunststoff-Spritzgußteile ausgebildet. Dadurch kann die erfindungsgemäße Adapter paßgenau und rationell gefertigt werden.

Im Folgenden werden Ausführungsbeispiele der Erfindung anhand von Zeichnungen näher erläutert. Im einzelnen zeigen:
- Fig.1: eine erfindungsgemäße Adaptereinrichtung (Adapter) in Löseposition in perspektivischer Ansicht,
- Fig.2: eine erfindungsgemäße Adaptereinrichtung (Adapter) in Verriegelungsposition in perspektivischer Ansicht
- Fig.3: eine Tintenkartusche vor dem Einsetzen außerhalb einer Adaptereinrichtung gemäß Fig.1
- Fig.4: eine Tintenkartusche eingesetzt in eine erfindungsgemäße Adaptereinrichtung gemäß Fig.2.

Die Abbildungen in Fig.1 und 2 zeigen eine erfindungsgemäße Adaptereinrichtung, auch kurz als Adapter bezeichnet, die mit dem Bezugszeichen 1 versehen ist.

Der Adapter 1 umfasst ein flaches, plattenförmiges Grundelement 2, welches sich in Einsetzrichtung E erstreckt, die mit einem Pfeil angedeutet ist, und quer dazu in Höhenrichtung H, die ebenfalls mit einem Pfeil angedeutet ist.

Im seinem unteren Bereich erstreckt sich längs der Unterkante von dem Grundelement 2 ein unteres Wandteil 3 aus der Flächenerstreckung seitlich vor, also in der gezeigten Perspektive auf den Betrachter zu. Im Verbindungsbereich zwischen Wandteil 3 und Grundkörper 2 ist auf der dem Betrachter abgewandten Seite eine in Einsetzrichtung längs verlaufende Längsnut 4 eingeformt. Von der Kante der Längsnut aus gesehen hat das Wandteil 3 eine Breite B, daß es in eine Kartuschenaufnahme eines nicht dargestellten Druckers wie eine Originalkartusche formschlüssig, d.h. mit geringem Seitenspiel in Einsetzrichtung E eingeschoben werden kann.

Auf dem Wandteil 3 ist ein Betätigungsschieber 5 in Einsetzrichtung E längs verschiebbar angebracht, der in Fig.1 in nach hinten zurückgezogener Löseposition und in Fig.2 in nach vorn geschobener Verriegelungsposition dargestellt ist. An seinem vorderen Ende weist der Betätigungsschieber 5 einen nach vorn vorstehenden Schubfinger 6 und in seinem hinterem Bereich ein Betätigungsstück 7 mit einer nach hinten gerichteten Betätigungsfläche 8 auf.

Der Betätigungsschieber 5 wird an dem Wandteil 3 in einer Gleitführung unverlierbar gehalten, die durch Vorsprünge 9 und 10 sowie eine in Einsetzrichtung E verlaufende Öffnung 11 gebildet, die nur in der in Fig.2 gezeigten Verriegelungsposition sichtbar ist.

Am vorderen Ende weist das Wandteil 3 ein Befestigungsmittel 12 in Form eines nach unten vorstehenden Vorsprungs 12 auf. Durch die Elastizität des verwendeten Kunstoffmaterials kann der Vorsprung 12 mit dem vorderen Wandteil 3 in Löseposition (Fig.1) nach oben einfedern, was in Fig.1 mit dem kleinen, nach oben gerichteten Pfeil angedeutet ist. Der Federweg wird nach oben durch die Unterseite des Betätigungsschiebers 7 begrenzt und entspricht in etwa der nach unten vorstehenden Höhe des Vorsprungs 12. Dadurch kann besagter Vorsprung 12 so weit nach oben bewegt werden, daß er in Höhenrichtung bündig in Bezug auf die übrige Unterseite des Wandteils 3 versenkt ist. In dieser Stellung kann der Adapter 1 in eine Kartuschenaufnahme eingesteckt werden, bis der Vorsprung 12 in eine Riegelvertiefung bzw. Öffnung in der Unterseite der Kartuschenaufnahme einrastet, d.h. wieder in seine entspannte Position zurückschnappt.

Ist der Betätigungsschieber 7 wie in Fig.2 nach vorn geschoben, befindet sich eine auf seiner Unterseite ausgebildete Kontaktfläche 13 im wesentlichen spielfrei oberhalb des Vorsprungs 12. Dadurch kann dieser nicht mehr federnd nach oben bewegt werden, der Adapter 1 ist somit in Verriegelungsposition in der Kartuschenaufnahme blockiert. Folglich kann ein Adapter 1 in der In Fig.2 dargestellten Verriegelungsposition weder in eine Kartuschenaufnahme eingesteckt noch aus ihr herausgezogen werden.

Im oberen Bereich des Grundelements 2 ist ein oberes Wandteil 14 angebracht, welches seitlich auf den Betrachter zu vorsteht und in seinem vorderen Bereich ein Befestigungsmittel 15 aufweist, welches so bemessen ist, daß es mit geringem seitlichen Spiel in eine Kartuschenaufnahme einschiebbar ist. Ferner ist der überwiegende Teil des Befestigungsmittels 15 als eine rampenförmige Entrastfläche ausgestaltet, die in Einsetzrichtung nach vorn ansteigt. Die Rampenform führt dazu, dass der Adapter 1 in der Regel aus einer nicht dargestellten Kartuschenaufnahme entgegen der Einsetzrichtung entnommen werden kann, ohne die herkömmliche kartuschenseitige Hebelverrastung betätigen zu müssen. Denn bei der Entnahme des Adapters 1 stößt die Entrastfläche derart auf das ihr zugewandte Ende der Hebelverrastung, dass dieses durch ein Entlanggleiten auf der rampenförmigen Entrastfläche nach oben in seine Entrastposition gedrückt wird und so den Adapter zur Entnahme freigibt.

Der Adapter 1 hat durch das Grundelement 2 mit den oberen und unteren Wandteilen 14, 3 praktisch die Form eines zum Betrachter hin offenen U-Profils. Dieses U-Profil ist in Einsetzrichtung vorn und hinten ebenfalls offen, so daß, wenn sich der Adapter 1 in einer Kartuschenaufnahme eines Druckers befindet, eine Tintenkartusche 20 in Einsetzrichtung von hinten nach vorn in das Profil eingeschoben bzw. gesteckt werden kann. Dies ist in Fig.3 dargestellt.

Die Tintenkartusche 20 (Kartusche) hat auf ihrer Vorderseite einen Tintenanschluß 21 und eine relativ dazu nach hinten versetzte, nach vorn gerichtete Vorderfläche 22. Die Gesamthöhe der Kartusche 20 ist so bemessen, daß sie zwischen den Wandteilen 3 und 14 hindurchpasst.

Beim Einsetzen trifft die Kartusche 20 zunächst mit ihrer Vorderfläche 22 in Einsetzrichtung E auf die Betätigungsfläche 8 am Betätigungsstück 7 des sich in Löseposition (Fig.1) befindlichen Adapters 1. Dadurch wird beim weiteren Einschieben der Kartusche 20 der Betätigungsschieber 5 relativ zum Adapter 1 nach vorn geschoben, bis die Kartusche 20 mit dem oberen Bereich ihrer Vorderfläche 22 gegen die Befestigungsmittel 15 des oberen Wandteil 14 anschlagen und die in Fig.4 dargestellte Endposition erreicht wird.

In der in Fig.4 dargestellten Stellung befindet sich der Adapter 1 in Verriegelungsposition wie in Fig.1. Das bedeutet einerseits, daß der Schubfinger 6 weit nach vorn vorsteht und einen innerhalb des Druckers angebrachten Schalter betätigt. Andererseits ist das untere Befestigungsmittel, der Vorsprung 12, durch den Betätigungsschieber 5, der in die oben erwähnte Riegelvertiefung im Drucker eingreift, gegen eine Bewegung nach oben blockiert, so daß der Adapter 1 samt eingesetzter Kartusche 20 in der Kartuschenaufnahme eines Druckers verriegelt ist. Der Adapter 1 kann erst wieder aus dem Drucker entnommen werden, wenn zuvor die Kartusche 20 entgegen der Einsetzrichtung nach hinten herausgezogen worden ist.

Der besondere Vorteil der Erfindung ist, daß eine Kartusche 20 eine im wesentlichen ebene Vorderfläche 22 ohne besondere Betätigungs-Vorsprünge oder dergleichen auskommen kann.

### Bezugszeichenliste

- 1: Adaptereinrichtung / Adapter
- 2: Grundelement
- 3: Wandteil
- 4: Längsnut
- 5: Betätigungsschieber
- 6: Schubfinger
- 7: Betätigungsstück
- 8: Betätigungsfläche
- 9: Vorsprung (Gleitführung)
- 10: Vorsprung (Gleitführung)
- 11: Öffnung (Gleitführung)
- 12: Vorsprung (Riegelelement = Befestigungsmittel)
- 13: Kontaktfläche
- 14: Wandteil
- 15: Befestigungsmittel
- 20: Kartusche
- 21: Tintenanschluß
- 22: Vorderfläche
- E: Einführungsrichtung
- H: Höhenrichtung
- B: Breite des Wandteils 3

## Patentansprüche

1. Adaptereinrichtung (1), die in eine Kartuschenaufnahme eines Druckers einsetzbar ist und die zur Aufnahme einer Tintenkartusche (20) ausgebildet ist, welche Adaptereinrichtung (1) ein im wesentlichen flaches Grundelement (2) umfasst, das sich in Einsetzrichtung (E) und quer dazu in Höhenrichtung (H) erstreckt und von dem zumindest in seinem oberen oder unteren Bereich ein Wandteil (3) aus der Flächenerstreckung seitlich vorsteht, wobei an dem zumindest einen Wandteil (3) oder am Grundelement (2) ein Betätigungsschieber (5) in Einsetzrichtung (E) längsverschieblich gelagert ist, der an seinem in Einsetzrichtung vorderen Ende einen Schubfinger (6) und in seinem hinteren Bereich ein Betätigungsstück (7) umfasst, wobei der Schubfinger (6) in Einsetzrichtung nach vorn über das Grundelement (2) hinaus hervorschiebbar ist und **dadurch gekennzeichnet, dass** das Betätigungsstück (7) eine nach hinten gerichtete Betätigungsfläche (8) aufweist, die sich in den Bereich zwischen Wandteil (3) und Grundkörper (2) erstreckt.

2. Adaptereinrichtung nach Anspruch 1, **dadurch gekennzeichnet, daß** der Grundkörper (2) platten- oder rahmenförmig ausgebildet ist.

3. Adaptereinrichtung nach Anspruch 1, **dadurch gekennzeichnet, daß** die Außenseiten des Grundkörpers (2) und/oder der Wandteile (3, 14) Befestigungsmittel (12, 15) aufweisen, die mit Halteeinrichtungen in der Kartuschenaufnahme eines Druckers in Eingriff gebracht werden können.

4. Adaptereinrichtung nach Anspruch 3, **dadurch gekennzeichnet, daß** Befestigungsmitteln (12, 15) außen an dem Grundkörper (2) oder den Seitenwänden (3) angeordnet sind.

5. Adaptereinrichtung nach Anspruch 1, **dadurch gekennzeichnet, daß** der Grundkörper (2) oder die Wandteile (3) ein bewegbares Riegelelement aufweisen, welches einen in Verriegelungsposition quer zur Einsetzrichtung nach außen vorstehenden Riegelvorsprung (12) aufweist, der in mit einer korrespondierenden Riegelvertiefung in der Kartuschenaufnahme in Halteeingriff bringbar ist, und das Riegelement in eine Löseposition nach innen bewegbar ist, so daß der Riegelvorsprung (12) aus der Riegelvertiefung lösbar ist, wobei die Bewegung des Riegelelements von innen blockierbar ist.

6. Adaptereinrichtung nach Anspruch 1, **dadurch gekennzeichnet, daß** der Betätigungsschieber (7) sich mit einer Kontaktfläche (13) von innen gegen das Riegelelement (12) abstützt, wenn der Betätigungsschieber (7) in Einsetzrichtung nach vorn geschoben ist.

7. Adaptereinrichtung nach Anspruch 1, **dadurch gekennzeichnet, daß** an dem Grundkörper (2) oder einem Wandteil (3) eine Gleitführung (9, 10, 11) ausgebildet ist, in welcher der Betätigungsschieber (7) in Einsetzrichtung verschiebbar gelagert ist.

8. Adaptereinrichtung nach Anspruch 7, **dadurch gekennzeichnet, daß** der Betätigungsschieber (7) unverlierbar an der Gleitführung (9, 10, 11) befestigt ist.

9. Adaptereinrichtung nach Anspruch 1, **dadurch gekennzeichnet, daß** der Grundkörper (2) mit den Wandteilen (3, 14) und der Betätigungsschieber (7) als Kunststoff-Spritzgußteile ausgebildet sind.

## Claims

1. Adapter device (1) which can be inserted into a cartridge receptacle of a printer and which is configured for receiving an ink cartridge (20), which adapter device (1) comprises a substantially flat main element (2) which extends in the insertion direction (E) and, transversely with respect thereto, in the vertical direction (H), and from which, at least in its upper or lower region, a wall part (3) projects laterally out of the surface extent, an actuating slide (5) being mounted on the at least one wall part (3) or on the main element (2) such that it can be displaced longitudinally in the insertion direction (E), which actuating slide (5) comprises a pushing finger (6) at its front end in the insertion direction and an actuating piece (7) in its rear region, it being possible for the pushing finger (6) to be pushed forwards in the insertion direction beyond the main element (2), and **characterized in that** the actuating piece (7) has a rearwardly directed actuating face (8) which extends into the region between the wall part (3) and the main body (2).

2. Adapter device according to Claim 1, **characterized in that** the main body (2) is of plate-shaped or frame-shaped configuration.

3. Adapter device according to Claim 1, **characterized in that** the outer sides of the main body (2) and/or of the wall parts (3, 14) have fastening means (12, 15) which can be brought into engagement with holding devices in the cartridge receptacle of a printer.

4. Adapter device according to Claim 3, **characterized in that** fastening means (12, 15) are arranged on the outside of the main body (2) or the side walls (3).

5. Adapter device according to Claim 1, **characterized in that** the main body (2) or the wall parts (3) has/have a movable latch element which has a latching projection (12) which projects outwards transversely with respect to the insertion direction in the locked position and can be brought into holding engagement with a corresponding latching depression in the cartridge receptacle, and the latch element can be moved inwards into a released position, with the result that the latching projection (12) can be released from the latching depression, it being possible for the movement of the latch element to be blocked from the inside.

6. Adapter device according to Claim 1, **characterized in that** the actuating slide (7) is supported with a contact face (13) from the inside against the latch element (12) when the actuating slide (7) is pushed forwards in the insertion direction.

7. Adapter device according to Claim 1, **characterized in that** a sliding guide (9, 10, 11) is configured on the main body (2) or a wall part (3), in which sliding guide (9, 10, 11) the actuating slide (7) is mounted such that it can be displaced in the insertion direction.

8. Adapter device according to Claim 7, **characterized in that** the actuating slide (7) is fastened captively to the sliding guide (9, 10, 11).

9. Adapter device according to Claim 1, **characterized in that** the main body (2) with the wall parts (3, 14) and the actuating slide (7) are configured as injection moulded plastic parts.

## Revendications

1. Dispositif d'adaptation (1) qui peut être inséré dans un logement de cartouche d'imprimante et configuré pour reprendre une cartouche (20) d'encre,
le dispositif d'adaptation (1) comportant un élément de base (2) essentiellement plat qui s'étend dans une direction d'insertion (E) et transversalement par rapport à cette dernière dans le sens de la hauteur (H), une partie de paroi (3) en débordant latéralement hors de l'extension en surface au moins dans sa partie supérieure ou sa partie inférieure,
un coulisseau d'actionnement (5) étant monté à coulissement longitudinal dans la direction d'insertion (E) sur la ou les parties de paroi (3) ou sur l'élément de base (2) et comportant à son extrémité située en avant dans la direction d'insertion un doigt de poussée (6) et dans sa partie arrière une pièce d'actionnement (7),
le doigt de poussée (6) pouvant coulisser au-dessus de l'élément de base (2) vers l'avant dans la direction d'insertion,
**caractérisé en ce que**
la pièce d'actionnement (7) présente une surface d'actionnement (8) orientée vers l'arrière et s'étendant dans la partie située entre la partie de paroi (3) et le corps de base (2).

2. Dispositif d'adaptation selon la revendication 1, **caractérisé en ce que** le corps de base (2) est configuré en plaque ou en cadre.

3. Dispositif d'adaptation selon la revendication 1, **caractérisé en ce que** les côtés extérieurs du corps de base (2) et/ou des parties de paroi (3, 14) présentent des moyens de fixation (12, 15) qui peuvent être amenés à s'engager dans des dispositifs de retenue prévus dans le logement de cartouche d'une imprimante.

4. Dispositif d'adaptation selon la revendication 3, **caractérisé en ce que** les moyens de fixation (12, 15) sont disposés à l'extérieur du corps de base (2) ou des parois latérales (3).

5. Dispositif d'adaptation selon la revendication 1, **caractérisé en ce que** le corps de base (2) ou les parties de paroi (3) présentent un élément mobile de verrouillage qui présente une saillie de verrouillage (12) qui déborde vers l'extérieur, transversalement par rapport à la direction d'insertion, dans la position de verrouillage et qui peut être amené à s'engager et être retenu dans le logement de cartouche dans un creux correspondant de verrouillage, l'élément de verrouillage pouvant être déplacé vers l'intérieur dans une position de libération de telle sorte que la saillie de verrouillage (12) puisse être détachée du creux de verrouillage, le déplacement de l'élément de verrouillage pouvant être bloqué par l'intérieur.

6. Dispositif d'adaptation selon la revendication 1, **caractérisé en ce que** le coulisseau d'actionnement (7) s'appuie de l'intérieur par une surface de contact (13) contre l'élément de verrouillage (12) lorsque le coulisseau d'actionnement (7) est déplacé vers l'avant dans la direction d'insertion.

7. Dispositif d'adaptation selon la revendication 1, **caractérisé en ce qu'**un guide coulissant (9, 10, 11) dans lequel le coulisseau d'actionnement (7) peut être monté à coulissement dans la direction d'insertion est formé sur le corps de base (2) ou sur une partie de paroi (3).

8. Dispositif d'adaptation selon la revendication 7, **caractérisé en ce que** le coulisseau d'actionnement (7) est fixé sur le guide coulissant (9, 10, 11) sans pouvoir s'en détacher.

9. Dispositif d'adaptation selon la revendication 1, **caractérisé en ce que** le corps de base (2), les parties de paroi (3, 14) et le coulisseau d'actionnement (7) sont réalisés sous la forme de pièces en matière synthétique moulées par injection.
